# EUROPÄISCHE PATENTSCHRIFT

(11) **EP 1 079 351 B1**
(45) Veröffentlichungstag und Bekanntmachung des Hinweises auf die Patenterteilung: **11.05.2005**
(21) Anmeldenummer: 99116919.4
(22) Anmeldetag: 27.08.1999
(51) Int. Cl.: G08B 15/00, G08B 29/04

(54) **Einrichtung zur Raumüberwachung**
Space surveillance device
Dispositif de surveillance d'un espace

(43) Veröffentlichungstag der Anmeldung: 28.02.2001
(73) Patentinhaber: Siemens Building Technologies AG, 8034 Zürich (CH)
(72) Erfinder: Rechsteiner, Martin, Dr., 8708 Männerdorf (CH); Mahler, Hansjürg, Dr., 8634 Hombrechtikon (CH); Pfister, Martin, 8645 Jona (CH)
(74) Vertreter: Berg, Peter, Dipl.-Ing.

(56) Entgegenhaltungen:
- EP-A- 0 448 803
- EP-A- 0 591 585
- EP-A- 0 772 171
- WO-A-83/01855
- FR-A- 2 700 046

## Beschreibung

Die vorliegende Erfindung betrifft eine Einrichtung zur Raumüberwachung, mit einem Gehäuse, mindestens einem ein Objektivfenster aufweisenden Bildsensor, mindestens einem ein Eintrittsfenster aufweisenden Präsenz- oder Bewegungssensor und mit einer Steuerungs- und Auswerteelektronik, an welche die genannten Sensoren angeschlossen sind.

Für solche auch als Intrusionsmelder bezeichnete Einrichtungen ist es sehr wichtig, dass sie Sabotageversuche erkennen können, wobei die Sabotage den ganzen Melder oder nur einen der beiden Sensoren oder Sensortypen betreffen kann. Bei Bewegungssensoren, als die heute fast ausschliesslich Passiv-Infrarotsensoren, Ultraschall- oder Mikrowellensensoren oder aus diesen beiden Sensortypen zusammengesetzte Dualsensoren verwendet werden, sind solche als Antimaskeinrichtungen bezeichnete Einrichtungen zur Sabotageüberwachung allgemein bekannt. Es sei in diesem Zusammenhang auf die EP-A-0 186 226, die EP-A-0 499 177, die EP-A-0 556 898 und die europäische Patentanmeldung Nr. 99110848.1 der Anmelderin der vorliegenden Patentanmeldung verwiesen.

Die bekannten Antimaskeinrichtungen von Passiv-Infrarotsensoren weisen einen Infrarotsender und einen Infrarotempfänger auf und dienen zur Erkennung der beiden Abdeckungsarten des Melders, das sind die Abdeckung des Melders in einer bestimmten, unter Umständen nur geringen, Distanz vom Melderfenster, und die unmittelbare Abdeckung des Melderfensters durch beispielsweise Abdecken mit einer Folie oder Besprühen mit einem infrarotundurchlässigen Spray, wie beispielsweise Farbspray. Die erste Abdeckungsart wird nachfolgend als Fernabdeckung und die zweite wird als Sprayabdeckung bezeichnet, wobei mit Femabdeckung eine Abdeckung im Abstand von wenigen Millimetern bis zu maximal etwa 15 cm vom Melderfenster gemeint ist.

Vorgänge oder optische Änderungen unmittelbar vor dem Melder, wie die Fernabdeckung, bewirken in den meisten Fällen eine Reflexion der vom Infrarotsender der Antimaskeinrichtung ausgesandten Strahlung auf den Infrarotempfänger, was sich durch eine Änderung der vom Infrarotempfänger empfangenen Strahlung äussert. Zur Erkennung von Änderungen der optischen Eigenschaften des Melderfensters, wird dieses mit Infrarotstrahlung beaufschlagt und es wird die das Melderfenster durchsetzende oder die von diesem reflektierte Strahlung gemessen. Zur Auswertung der Signale der Antimaskeinrichtung werden die Signale des Infrarotempfängers mit Schwell- oder Referenz- oder allgemein Spannungswerten verglichen, die überoder unterschritten und über einen gewissen Zeitraum gehalten werden müssen.

Bei Ultraschall- oder Mikrowellensensoren erfolgt die Sabotageüberwachung dadurch, dass der Ultraschall- oder Mikrowellensender durch kurzes Ein-/Ausschalten oder Aus-/Einschalten einen kurzen Puls aussendet, wodurch ein breites Frequenzspektrum entsteht, welches dann in einem bestimmten Frequenzbereich bezüglich Amplitude und zeitlichem Verlauf ausgewertet wird. Dabei werden die genannten Parameter auf für Veränderungen im Raum vor dem Melder typische Abweichungen von Mittelwerten oder früheren Messergebnissen untersucht, insbesondere auf solche Abweichungen, die für die Anbringung einer Abschirmung oder Abdeckung vor dem Melder charakteristisch sind.

Bildsensoren oder Videomelder sind hingegen gegen Sabotage nicht geschützt, obwohl selbstverständlich auch bei diesen Sensoren die Gefahr von Sabotage besteht. Durch die Erfindung soll nun eine Einrichtung der eingangs genannten Art angegeben werden, bei welcher der mindestens eine Bildsensor gegen Sabotage geschützt ist.

Diese Aufgabe wird erfindungsgemäss dadurch gelöst, dass Mittel zur Erkennung von Sabotage des mindestens einen Bildsensors vorgesehen, und dass diese durch im Gehäuse angeordnete Beleuchtungsmittel für die Aussendung von Licht in den überwachten Raum gebildet sind.

Eine erste bevorzugte Ausführungsform der erfindungsgemässen Einrichtung ist dadurch ge-kennzeichnet, dass die Beleuchtungsmittel so angeordnet sind, dass die Lichtaussendung in den überwachten Raum durch das Objektivfenster und/oder das Eintrittsfenster oder durch ein zusätzliches Fernster erfolgt.

Eine zweite bevorzugte Ausführungsform der erfindungsgemässen Einrichtung ist dadurch gekennzeichnet, dass bei Lichtaussendung durch ein zusätzliches Fenster die Beleuchtungsmittel durch eine zur Anzeige von Alarmen vorgesehene Lichtquelle gebildet sind.

Die erfindungsgemässe Verwendung eines Beleuchtungsmittels ermöglicht eine eindeutige Unterscheidung, ob es sich um einen dunklen Raum handelt, oder ob das Objektivfenster oder die ganze Einrichtung abgedeckt ist, weil bei eingeschalteter Beleuchtung auch in einem dunklen Raum immer noch eine bestimmte minimale Helligkeit vorhanden ist. Wird hingegen diese minimale Helligkeit bei eingeschalteter Beleuchtung nicht erreicht, dann ist das Objektivfenster oder die ganze Einrichtung abgedeckt und es liegt ein Sabotageversuch vor.

Eine dritte bevorzugte Ausführungsform ist dadurch gekennzeichnet, dass im überwachten Raum Reflektoren vorgesehen sind, deren Anordnung so gewählt ist, dass der mindestens eine Bildsensor bei eingeschalteten Beleuchtungsmitteln ein eindeutiges Signal empfängt.

Die Zuverlässigkeit und Sabotagesicherheit der erfindungsgemässen Einrichtung wird weiter verbessert, wenn die genannten Mittel zur Erkennung von Sabotage Mittel zur Speicherung und Überprüfung stabiler Merkmale des vom Bildsensor aufgenommenen Bildes aufweisen.

Vorzugsweise erfolgt die Überprüfung der stabilen Merkmale dadurch, dass das Bild des überwachten Raumes auf stabile Merkmale untersucht wird, und die dabei gefundenen stabilen Merkmale mit Methoden der Bildverarbeitung mit den gespeicherten verglichen werden.

Die erfindungsgemässe Speicherung und Überprüfung stabiler Merkmale ermöglicht die Erkennung von teilweiser Abdeckung des Melders oder der Vortäuschung von falschen Szenen durch ein vor den Bildsensor gehaltenes Foto oder durch Änderung des Blickfeldes des Melders. Die stabilen Merkmale werden sofort nach Installation der Einrichtung gespeichert; während des Betriebs erfolgt dann eine periodische Untersuchung des jeweiligen Bildes nach stabilen Merkmalen und ein Vergleich der gefundenen mit den gespeicherten stabilen Merkmalen.

Die Beleuchtungsmittel werden vorzugsweise nur dann aktiviert, wenn der mindestens eine Bildsensor ein dunkles Bild empfängt. Die Überprüfung der stabilen Merkmale wird vorzugsweise dann durchgeführt, wenn die Einrichtung nicht scharf geschaltet ist, oder wenn im überwachten Raum keine Aktivitäten vorhanden sind, weil in dieser Zeit der Prozessor nicht ausgelastet ist. Die Entscheidung, ob im überwachten Raum Aktivitäten stattfinden oder nicht, erfolgt vorzugsweise anhand des Signals des Präsenz- oder Bewegungssensors.

Die erfindungsgemässe Einrichtung mit mindestens einem Bildsensor und mindestens einem Präsenz- oder Bewegungssensor weist sowohl gegenüber bekannten Dual-Meldern als auch gegenüber reinen Bildsensoren wesentliche Vorteile auf. Verglichen mit den Dual-Meldern, bei denen keine oder nur eine sehr grobe räumliche Auflösung möglich ist, so dass eine Unterscheidung zwischen Mensch und Tier oftmals nicht erfolgen kann, ist der erfindungsgemässe Melder wesentlich robuster. Ausserdem bietet der Bildsensor die Möglichkeit der Klassifizierung der Objekte anhand ihrer Geometrie und Bewegung und damit der intelligenten Überwachung sowie der Verifikation und der Speicherung von Ereignissen und der späteren Abrufbarkeit von diesen.

Gegenüber einem reinen Bildsensor hat die erfindungsgemässe Einrichtung den Vorteil, dass sie auch bei schlechten Beleuchtungsverhältnissen immer noch die Leistung eines Präsenzoder Bewegungsdetektors erbringt und damit voll funktionsfähig ist. Zudem kann der Präsenzoder Bewegungsdetektor die Bildverarbeitungsalgorithmen bei der Interpretation schwieriger Situationen unterstützen.

Im folgenden wird die Erfindung anhand eines Ausführungsbeispiels und der Zeichnungen näher erläutert; es zeigt:
- Fig. 1: ein Blockschema einer erfindungsgemässen Einrichtung zur Raumüberwachung; und
- Fig. 2a-2d: schematische Darstellungen der möglichen Anordnung der Beleuchtungsmittel.

Gemäss Fig. 1 besteht die Einrichtung zur Raumüberwachung im wesentlichen aus einem nachfolgend als Melder bezeichneten Mehrkriterienbewegungsmelder 1 und aus einer nachfolgend als Elektronik bezeichneten Steuerungs- und Auswerteelektronik 2 mit einer Steuerstufe 3 und einer Verarbeitungsstufe 4 zur lokalen Auswertung der Signale des Melders 1. Selbstverständlich gibt diese Darstellung nur die einzelnen Funktionsblöcke und nicht den konkreten apparativen Aufbau der Einrichtung wieder. So werden beispielsweise in der Regel bestimmte Teile der Elektronik im Melder 1 vorhanden sein. Letzteres gilt insbesondere dann, wenn im Melder 1 eine Aufbereitung oder Vorauswertung der Meldersignale erfolgt.

Der Melder 1 besteht aus mindestens einem Bildsensor 5 und mindestens einem nachfolgend als P/B Sensor bezeichneten Präsenz- oder Bewegungssensor 6. Ausserdem weist der Melder Mittel 7 zur Aussendung von Licht im sichtbaren oder infraroten Bereich in den überwachten Raum auf. Sowohl dem Bildsensor 5 als auch dem P/B Sensor 6 kann je eine Vorverarbeitungsstufe (nicht dargestellt) nachgeschaltet sein, die aber auch im Melder 1 oder gegebenenfalls in der Verarbeitungsstufe 4 enthalten sein kann. Von den Vorverarbeitungsstufen gelangen die Signale in die Verarbeitungsstufe 4.

Die Verarbeitungsstufe 4 ist autonom und ermöglicht lokale Entscheidungen und/oder die Anzeige der vom Bildsensor 5 aufgenommenen Bilder; vorzugsweise ist sie auch zur Übertragung der Bilder an eine räumlich entfernte Zentrale 8 ausgebildet, wo dann beispielsweise eine zusätzliche Verifikation erfolgen kann.

Der P/B Sensor 6 ist ein Bewegungs- oder Präsenzmelder nach einem der bekannten Detektionsprinzipien Passiv-Infrarot, Aktiv-Infrarot, Mikrowellen, Ultraschall oder einer beliebigen Kombination davon. Der Bildsensor 5 ist im Bereich des sichtbaren Lichts, im nahen Infrarot, im langwelligen Infrarot (Wärmestrahlung) oder im UV-Bereich empfindlich; er kann auf einem üblichen bildgebenden Verfahren (CCD [CCD: charge-coupled device], CID [CID: charge injection device] oder CMOS [CMOS: complementary metal oxide semiconductor = komplementäre Metall-Oxid-Halbleiter-Struktur]) basieren.

Vorzugsweise wird ein spezieller CMOS-Biid9ensor, ein sogenannter APS [APS: Aktiv Pixel Sensor] verwendet, der sich durch einen sehr geringen Stromverbrauch und durch die Möglichkeit des Zugriffs auf einzelne Pixel auszeichnet. Ausserdem können in einem solchen APS zusätzliche applikationsspezifische analoge oder digitale Funktionen, zum Beispiel einfache Bildverarbeitungsalgorithmen wie Filter oder Belichtungssteuerung, einfach integriert werden.

Bezüglich APS wird auf die Artikel "A 128 x- 128 CMOS Active Pixel Image Sensor for Highly Integrated Imaging Systems" von Sunetra K. Mendis, Sabrina E. Kennedy und Eric R. Fossum, IEDM 93-538 und "128X128 CMOS Photodiode-Type Active Pixel Sensor With On-Chip Timing, Control and Signal Chain Electronics" von R. H. Nixon, S. E. Kemeny, C. O. Staller und E. R. Fossum in SPIE Vol. 2415 / 117, verwiesen.

Der Bildsensor 5 ist auf den zu überwachenden Raum gerichtet, erfasst diesen bildtechnisch, digitalisiert das Bild und legt es als Referenzbild in einem Speicher ab. Wenn der den Bildsensor 5 bildende APS beispielsweise aus 128 mal 128 Pixeln besteht, dann würde bei Verwendung einer Weitwinkeloptik im Abstand von 15 m vor dem Bildsensor 5 einem Pixel eine Fläche von ungefähr 12 mal 12 cm entsprechen. Eine solche Rasterung ist geeignet, menschliche und tierische Gestalten relativ zuverlässig voneinander zu unterscheiden.

Die Möglichkeit der Erkennung eines Menschen im Abstand von 15 m ist sehr vorteilhaft, und die Fläche des überwachten Raums in diesem Erkennungsabstand von etwa 15 mal 15 m ist durchaus realistisch. Im aktiven Zustand der Einrichtung macht dann der Bildsensor 5 in Abständen von Sekundenbruchteilen jeweils ein Bild des überwachten Raums, speichert diese Bilder für eine bestimmte Zeit und vergleicht sie mit dem Referenzbild und/oder untereinander. Die Speicherung der Bilder ist vorzugsweise so gesteuert, dass die Bilder, die einem vom Melder 1 festgestellten Ereignis unmittelbar vorausgehen und/oder diesem unmittelbar folgen, bis auf weiteres gespeichert und dass die restlichen Bilder nach Ablauf der genannten Zeit automatisch gelöscht werden.

Um auch bei schlechten Beleuchtungsverhältnissen noch ein brauchbares Bild machen zu können, ist der Bildsensor 5 auf grosse Lichtempfindlichkeit und einen grossen Dynamikbereich (ausreichende Erkennbarkeit von Einzelheiten bei starkem Hell/ Dunkel-Kontrast) optimiert. Die auf dem APS-Chip integrierten Funktionen erlauben es, einen automatischen elektronischen Verschluss mit einer Dynamik von 1:1000 mitzuintegrieren.

Der P/B Sensor 6 dient im wesentlichen dazu, die potentiellen Schwächen des Bildsensors 5 auszugleichen. Dazu gehört insbesondere, dass der Bildsensor 5 unterhalb einer kritischen Beleuchtung keine Bildinformation liefert, und dass auch eine starke Änderung der Bildinformation gegenüber dem Referenzbild oftmals nicht von einem Eindringling verursacht ist. Man denke in diesem Zusammenhang beispielsweise an abrupte Beleuchtungsänderungen, die durch Ein/Ausschalten der Strassenbeleuchtung, vorbeifahrende Fahrzeuge mit aufgeblendeten Scheinwerfern, Gewitter oder dergleichen verursacht sein können. In diesen und ähnlichen Fällen wird durch Mitberücksichtigung des Signals des P/B Sensors 6 die Robustheit des Melders 1 ganz wesentlich erhöht. Letzteres wird durch eine kombinierte Auswertung der Signale des Bildsensors 5 und des P/B Sensors 6 in der Verarbeitungsstufe 4 realisiert.

Es hat sich gezeigt, dass es vorteilhaft ist, die Signale des Bildsensors 5 und des P/B Sensors 6 vor der kombinierten Auswertung einer getrennten Vorauswertung zu unterziehen, bei welcher die Signale des P/B Sensors 6 in ein zur kombinierten Auswertung mit dem Signal des Bildsensors 5 geeignetes Format umgewandelt und nach ihrer Stärke klassiert werden. Falls der Melder 1 einen Distanzmesser (nicht dargestellt) enthält, dann wird dieser bei Vorhandensein eines Signals des P/B Sensors 6 von entsprechender Stärke von der Verarbeitungsstufe 4 über die Steuerstufe 3 aktiviert und liefert an die Verarbeitungsstufe eine Information über die Entfernung des soeben detektierten Ereignisses oder Objekts vom Melder 1. Mit Hilfe dieser Distanzinformation können aus dem Signal des Bildsensors 5 eindeutige Schlüsse auf die Grösse eines detektierten Objekts und damit auf dessen Natur, wie beispielsweise Mensch oder Tier, gezogen werden.

Beim Bildsensor 5 ist die Vorauswertung als Hardware und/oder in Form eines Prozessorkerns vorzugsweise auf dem APS-Chip integriert. Bei der Vorauswertung der Signale werden die Anzahl der gegenüber dem Referenzbild geänderten Pixel, ihre Häufung (clustering) und Merkmale der Pixelhäufung bestimmt. Dabei wird das Referenzbild ständig nachgeführt, wobei festgestellte Änderungen erst nach Überprüfung ihrer Stabilität in das Referenzbild übernommen werden. Die Referenzbildnachführung kann dabei durch Einbezug der Signale des P/B Sensors 6 stabiler ausgeführt werden.

Am Eingang der Verarbeitungsstufe 4 liegt also ein nach Stärke klassiertes Signal des P/B Sensors 6, ein Bildsignal des Bildsensors 5 mit Informationen über die Anzahl der geänderten Pixel und über die Merkmale der Pixelhäufungen und gegebenenfalls ein Signal des Distanzmessers, das die Entfernung des das Signal des P/B Detektors 6 auslösenden Ereignisses angibt.

Die kombinierte Auswertung der Signale ergibt am Ausgang der Verarbeitungsstufe 4 eine Entscheidung Alarm oder Nicht-Alarm, wobei diese Entscheidung im wesentlichen den Bildinhalt, die Gesamtbeleuchtung, die Information vom P/B Sensor 6 und die Änderung und/oder Vorgeschichte dieser nachfolgend als globale Kriterien bezeichneten Parameter berücksichtigt. Dabei sind Plausibilitätsverknüpfungen sehr hilfreich: Wenn sich beispielsweise Beleuchtung und Bildinhalt rasch und stark ändern, das Signal des P/B Sensors 6 aber schwach ist, dann wird kein Alarm gegeben, sondern es wird die Stabilität des neuen Bildes geprüft und in diesem nach Bewegungen gesucht. Wenn der P/B Sensor 6 keine Bewegung meldet und nur eine Beleuchtungs- und/oder Bildänderung stattgefunden hat, dann wurde ziemlich sicher eine Beleuchtung ein- oder ausgeschaltet, so dass kein Alarmfall vorliegt.

Die dargestellte Einrichtung zur Raumüberwachung entspricht weitgehend dem in der europäischen Patentanmeldung Nr. 99103260.8 der Anmelderin der vorliegenden Patentanmeldung beschriebenen Zwei- oder Mehrkriterienmelder mit einem Bildsensor. Aus diesem Grund wird hier die Signalverarbeitung nicht näher beschrieben, sondern es wird auf die genannte europäische Patentanmeldung verwiesen.

Wie schon in der Beschreibungseinleitung ausgeführt wurde, ist der Melder 1 mit einer Einrichtung zur Sabotageüberwachung ausgerüstet, und zwar für Sabotage sowohl des P/B Sensors 6 als auch des Bildsensors 5. Die Einrichtung zur Überwachung von Sabotage des P/B Sensors ist eine Antimaskeinrichtung der bekannten Art, deren konkrete Ausbildung sich nach dem im P/B Sensor 6 realisierten Detektionsprinzip richtet. Für eine ausführliche Beschreibung bekannter Antimaskeinrichtungen wird auf die in der Beschreibungseinleitung zitierten Patentanmeldungen verwiesen. Nachfolgend soll nun die Einrichtung zur Überwachung von Sabotage des Bildsensors 5 beschrieben werden.

Diese Einrichtung, die zur Erkennung von vollständiger Abdeckung des Melders 1 oder des Bildsensors 5 ausgebildet ist, besteht im wesentlichen aus den Beleuchtungsmitteln 7 und den diesen zugeordneten Komponenten der Elektronik 2. Die Beleuchtungsmittel 7 senden dann, wenn der Bildsensor 5 ein dunkles Bild des überwachten Raumes empfängt, Licht in diesen. Die Wellenlänge dieses Lichts richtet sich nach der Wellenlänge, auf die der Bildsensor 5 empfindlich ist, und die Intensität ist vorzugsweise so gewählt, dass der Bildsensor 5 auch bei dunklem Raum eine bestimmte Helligkeit registriert. Aufgrund der Helligkeitsverhältnisse bei ein- und ausgeschalteter Beleuchtung kann eine Abdeckung erkannt werden. Vorzugsweise ist die Intensität des vom Beleuchtungsmittel 7 ausgesandten Lichts so gewählt, dass der Bildensor 5 bestimmte stabile Merkmale des überwachten Raums (siehe unten) erkennen kann.

In den Fig. 2a bis 2d ist jeweils ein Melder 1 mit einem Bildsensor 5 und einem Objektivfenster 9, einem P/B-Sensor 6 und einem Eintrittsfenster 10 für Infrarotstrahlung und einem Beleuchtungsmittel 7 dargestellt. Der P/B-Sensor ist vorzugsweise ein Passiv-Infrarotdetektor. Das Beleuchtungsmittel 7 kann sein Licht entweder durch das Objektivfenster 9 in den überwachten Raum senden (Fig. 2a), oder durch das Eintrittsfenster 10 für die Infrarotstrahlung (Fig. 2b), oder durch ein zusätzliches Fenster 11 (Fig. 2c). Im letzteren Fall kann das Beleuchtungsmittel 7 durch die oder eine der zur Alarmanzeige ohnehin vorhandenen Leuchtdioden gebildet sein. Es können auch zwei Beleuchtungsmittel 7 und 7' vorgesehen sein (Fig. 2d), von denen das eine durch das Objektivfenster 9 und das andere durch das Eintrittsfenster 10 leuchtet.

Der geeignete Ort für die Anordnung der Beleuchtungsmittel 7 hängt von der möglichen Beleuchtungsstärke in Relation zur Raumgrösse ab, wobei die Erkennbarkeit einer Abdeckung wesentlich vom Reflexionsfaktor R_{M} des Abdeckmaterials und vom mittleren Reflexionsfaktor R_{R} des überwachten Raumes abhängt. Bei der Anordnung gemäss Fig. 2a wird bei einer Abreckung des Objektivfensters 9 das Abdeckmaterial einen Teil der vom Beleuchtungsmittel 7 ausgesandten Strahlung reflektieren, was der Bildsensor 5 als Abdeckung erkennt. Man kann die Zuverlässigkeit der Anordnung gemäss Fig. 2a verbessern, wenn man das Signal des reflektierten Lichts mit einem bei Dunkelheit gemessenen Sollwert vergleicht, der sowohl die Reflexion des Raumes als auch diejenige des Objektivfensters 9 mit einbezieht, oder indem man stabile Merkmale des Bildes überprüft (siehe unten).

Die Anordnungen gemäss Fig. 2b und 2c sind prinzipiell gleich, da in beiden Fällen das Licht des Beleuchtungsmittels 7 durch ein separates, vom Objektivfenster 9 getrenntes, Fenster ausgesandt wird. In diesen Fällen spielt der Reflexionsfaktor R_{M} des Abdeckmaterials keine Rolle, und eine Abdeckung des Objektivfensters 9 kann nur bei R_{R} ≠ 0 erkannt werden. Das bedeutet, dass der Raum gerade noch so viel Licht reflektieren muss, dass es vom Bildsensor 5 gemessen werden kann. Dann kann eine Abdeckung des Objektivfensters 9 gut erkannt werden.

Die Anordnung gemäss Fig. 2d mit zwei örtlich getrennten Beleuchtungsmitteln 7 und 7', die sich vorzugsweise hinter dem Objektivfenster 9 und dem Eintrittsfenster 10 befinden, ist für erhöhte Ansprüche gedacht. Wie bei der Anordnung von Fig. 2a ist auch hier das Objektivfenster so zu wählen, dass es möglichst wenig Licht des Beleuchtungsmittels 7 zum Bildsensor 5 reflektiert. Wenn zur Beleuchtung eine Infrarot-Leuchtdiode benützt wird, dann kann diese sowohl für das Antimask-System des Passiv-Infrarotdetektors 6 als auch für die Abdecküberwachung des Bildsensors 5 verwendet werden. Durch die beiden Beleuchtungsmittel 7 und 7', die unabhängig voneinander eingeschaltet werden können, ist es möglich, eine grössere Anzahl möglicher Abdeckversuche zu erkennen. Insbesondere kann mit dem Beleuchtungsmittel 7 eine Abdeckung des Bildsensors 5 und mit dem Beleuchtungsmittel 7' eine Abdeckung des Passiv-Infrarotsensors 6 erkannt werden, wobei es genügt, wenn entweder der Raum oder das Abdeckmaterial Licht reflektiert.

Eine weitere Möglichkeit zur Erhöhung der Zuverlässigkeit der Sabotage-Erkennung ist der Einsatz von Reflektoren im überwachten Raum. Diese Reflektoren werden so angeordnet, dass der Bildsensor 5 auch bei schwacher Beleuchtung ein eindeutiges Signal empfängt. Vorzugsweise wird die Position des Reflektors oder der Reflektoren durch Messung der Koordinaten bestimmt und als Sollwert gespeichert. Im Betrieb des Melders 1 werden dann die gemessenen Positionswerte mit den Sollwerten verglichen. Wenn hier eine Abweichung auftritt oder wenn kein Reflektorsignal empfangen wird, handelt es sich eindeutig um eine Abdeckung des Bildsensors 5 oder des betreffenden Reflektors, wobei sowohl Abdeckungen in kleiner wie auch in grosser Distanz erkannt werden.

Wenn nur ein Teil des Raums abgedeckt wird, so dass der Bildsensor 5 den oder einen Reflektor noch sieht, dann wird die teilweise Abdeckung durch die Analyse der stabilen Merkmale (siehe unten) erkannt. Die Sollposition der Reflektoren kann entweder bei der Installation gemessen werden oder sie wird in der ersten Dunkelperiode nach der Installation automatisch bestimmt.

Für höchste Ansprüche an die Sabotage-Überwachung kann der Melder 1 mit einer ausserhalb des Meldergehäuses angeordneten Zusatzbeleuchtung ausgestattet oder an eine externe Zusatzbeleuchtung angeschlossen sein, die unterhalb einer bestimmten minimalen Helligkeitsstufe eingeschaltet wird, beispielsweise durch ein Intrusionssignal des Passiv-Infrarotdetektors 6, so dass jederzeit, also auch bei völliger Dunkelheit ein Bild aufgenommen werden kann und dessen stabile Merkmale (sie dazu die folgenden Ausführungen) ermittelt werden können.

Es wurde schon erwähnt, dass der Bildsensor 5 einen Speicher enthält, in dem das digitalisierte Bild des überwachten Raums als Referenzbild abgelegt ist. Zur Sabotageüberwachung folgt nun zusätzlich eine Abspeicherung von stabilen Merkmalen im Referenzbild, eine periodische Untersuchung des vom Bildsensor 5 aufgenommenen Bildes nach stabilen Merkmalen und eine Überprüfung der gefundenen stabilen Merkmale anhand einer Überprüfung mit den gespeicherten. Unter stabilen Merkmalen sind solche Merkmale des Bildes zu verstehen, die sich mit einer gewissen Wahrscheinlichkeit nicht ändern, also insbesondere Begrenzungslinien und Kanten des Raumes und von Türen und Fenstern, gerade Kanten und allgemein Kurven grösserer Möbelstücke, und dergleichen. Es wird eine Anzahl solcher stabiler Merkmale nach bekannten Methoden der Bildverarbeitung digitalisiert und im Speicher abgelegt.

In periodischen Abständen, vorzugsweise dann, wenn im überwachten Raum keine Aktivität vorhanden ist oder auch im unscharfen Zustand des Melders, wird das aufgenommene Bild nach stabilen Merkmalen untersucht und die dabei gefundenen stabilen Merkmale werden mit den gespeicherten verglichen. Das Vorhanden- oder Nichtvorhandensein von Aktivität im überwachten Raum wird mit dem P/B Sensor festgestellt. Wenn dabei keine stabilen Merkmale gefunden werden oder die gefundenen stabilen Merkmale nicht mit den gespeicherten übereinstimmen, wird Sabotagealarm ausgelöst. Ersteres ist ein Anzeichen dafür, dass der Bildsensor 5 oder der Melder 1 unvollständig abgedeckt wurde (beispielsweise mit einem Tuch oder dergleichen), letzteres kann darauf hindeuten, dass dem Bildsensor 5, beispielsweise durch Anbringen eines Fotos vor dem Objektiv, eine falsche Szene vorgetäuscht wird.

Man kann bei der Überprüfung der stabilen Merkmale auch so verfahren, dass man eine grössere Zahl von beispielsweise zehn stabilen Merkmalen speichert und für die Anzahl der notwendigen Übereinstimmungen zwischen gespeicherten und gefundenen stabilen Merkmalen einen Schwellwert festlegt. Wenn dieser Schwellwert unterschritten wird, wird Sabotagealarm ausgelöst, und wenn die dem Schwellwert entsprechende Mindestanzahl von Übereinstimmungen vorhanden ist, werden neu gefundene stabile Merkmale in die Menge der gespeicherten stabilen Merkmale aufgenommen. So wird es möglich, das Raummodell bei Veränderungen wie z.B. beim Umstellen von Möbeln dauernd zu aktualisieren.

Mit einer Einrichtung der beschriebenen Art können folgende Sabotagearten detektiert werden:
■ Vollständige Abdeckung des gesamten Melders, entweder mit reflektierendem oder stark absorbierendem Material,
■ Abdecken des Bildsensors oder.des P/B-Sensors,
■ Vortäuschung einer falschen Szene z.B. durch ein Foto,
■ Verdrehen des Melders in seiner Halterung (Veränderung des Blickfelds des Melders),
■ Abreissen des Melders von der Wand.

## Patentansprüche

1. Einrichtung zur Raumüberwachung, mit einem Gehäuse, mindestens einem ein Objektivfenster (9) aufweisenden Bildsensor (5), mindestens einem ein Eintrittsfenster (10) aufweisenden Präsenz- oder Bewegungssensor (6) und mit einer Steuerungs- und Auswerteelektronik (2), an welche die genannten Sensoren (5, 6) angeschlossen sind, **dadurch gekennzeichnet, dass** Mittel zur Erkennung von Sabotage des mindestens einen Bildsensors (5) vorgesehen, und dass diese durch im Gehäuse angeordnete Beleuchtungsmittel (7, 7') für die Aussendung von Licht in den überwachten Raum gebildet sind.

2. Einrichtung nach Anspruch 1, **dadurch gekennzeichnet, dass** die Beleuchtungsmittel (7, 7') so angeordnet sind, dass die Lichtaussendung in den überwachten Raum durch das Objektivfenster (9) und/oder das Eintrittsfenster (10) oder durch ein zusätzliches Fenster (11) erfolgt.

3. Einrichtung nach Anspruch 2, **dadurch gekennzeichnet, dass** bei Lichtaussendung durch ein zusätzliches Fenster (11) die Beleuchtungsmittel (7) durch eine zur Anzeige von Alarmen vorgesehene Lichtquelle gebildet sind.

4. Einrichtung nach Anspruch 2, **dadurch gekennzeichnet, dass** zwei Beleuchtungsmittel (7, 7') vorgesehen sind, von denen das eine (7) seine Strahlung durch das Objektivfenster (9) und das andere (7') seine Strahlung durch das Eintrittsfenster (10) sendet.

5. Einrichtung nach einem der Ansprüche 1 bis 4, **dadurch gekennzeichnet, dass** die Beleuchtungsmittel (7, 7') durch Infrarot-Leuchtdioden gebildet sind.

6. Einrichtung nach Anspruch 2 oder 4, **dadurch gekennzeichnet, dass** bei Anordnung der Beleuchtungsmittel (7) zur Lichtaussendung durch das Objektivfenster (9) ein Vergleich des aus dem Raum reflektierten Lichts mir einem bei Dunkelheit gemessenen Sollwert erfolgt, der sowohl die Reflexion des Raumes als auch diejenige des Objektivfensters (9) mit einbezieht.

7. Einrichtung nach einem der Ansprüche 1 bis 6, **dadurch gekennzeichnet, dass** im überwachten Raum Reflektoren vorgesehen sind, deren Anordnung so gewählt ist, dass der mindestens eine Bildsensor (5) bei eingeschalteten Beleuchtungsmitteln (7, 7') ein eindeutiges Signal empfängt.

8. Einrichtung nach Anspruch 2, **dadurch gekennzeichnet, dass** die genannten Mittel zur Erkennung von Sabotage Mittel zur Speicherung und Überprüfung stabiler Merkmale des vom mindestens einen Bildsensor (5) aufgenommenen Bildes aufweisen.

9. Einrichtung nach Anspruch 8, **dadurch gekennzeichnet, dass** die Überprüfung der stabilen Merkmale dadurch erfolgt, dass das Bild des überwachten Raumes auf stabile Merkmale untersucht wird, und die dabei gefundenen stabilen Merkmale mit Methoden der Bildverarbeitung mit den gespeicherten verglichen werden.

10. Einrichtung nach einem der Ansprüche 1 bis 9, **dadurch gekennzeichnet, dass** die Einrichtung mit einer ausserhalb des Gehäuses angeordneten Zusatzbeleuchtung ausgerüstet oder an eine externe Beleuchtung angeschlossen ist.

11. Einrichtung nach Anspruch 10, **dadurch gekennzeichnet, dass** die Zusatzbeleuchtung oder die externe Beleuchtung vom Präsenz- oder Bewegungssensor (6) getriggert ist.

## Claims

1. Space surveillance device, having a housing, at least one image sensor (5) having an objective window (9), at least one presence or motion sensor (6) having an entry window (10), and having control and evaluation electronics (2), to which the aforementioned sensors (5, 6) are connected, **characterized in that** means for identifying sabotage of the at least one image sensor (5) are provided, and **in that** the said means are formed by illumination means (7, 7') arranged in the housing and serving for the emission of light into the monitored space.

2. Device according to Claim 1, **characterized in that** the illumination means (7, 7') are arranged such that light is emitted into the monitored space through the objective window (9) and/or the entry window (10) or through an additional window (11).

3. Device according to Claim 2, **characterized in that**, in the case where light is emitted through an additional window (11), the illumination means (7) are formed by a light source provided for the indication of alarms.

4. Device according to Claim 2, **characterized in that** two illumination means (7, 7') are provided, of which one (7) transmits its radiation through the objective window (9) and the other (7') transmits its radiation through the entry window (10).

5. Device according to one of Claims 1 to 4, **characterized in that** the illumination means (7, 7') are formed by infrared light-emitting diodes.

6. Device according to Claim 2 or 4, **characterized in that**, in the case where the illumination means (7) are arranged for emitting light through the objective window (9), the light reflected from the space is compared with a desired value measured in darkness, which includes both the reflection of the room and that of the objective window (9).

7. Device according to one of Claims 1 to 6, **characterized in that** reflectors are provided in the monitored space, the arrangement of which reflectors is chosen in such a way that the at least one image sensor (5) receives an unambiguous signal in the case where illumination means (7, 7') are switched on.

8. Device according to Claim 2, **characterized in that** the aforementioned means for identifying sabotage have means for storing and checking stable features of the image recorded by the at least one image sensor (5).

9. Device according to Claim 8, **characterized in that** the stable features are checked by virtue of the fact that the image of the monitored space is examined for stable features, and the stable features found in this case are compared with the stored features by image processing methods.

10. Device according to one of Claims 1 to 9, **characterized in that** the device is equipped with an additional illumination arranged outside the housing or is connected to an external illumination.

11. Device according to Claim 10, **characterized in that** the additional illumination or the external illumination is triggered by the presence or motion sensor (6).

## Revendications

1. Système de surveillance de zone, comportant un boîtier, au moins un capteur vidéo (5) ayant une fenêtre d'objectif (9), au moins un capteur de présence ou de mouvement (6) ayant une fenêtre d'entrée (10) et une électronique de commande et d'évaluation (2) à laquelle les capteurs (5, 6) mentionnés sont raccordés, **caractérisé en ce que** des moyens sont prévus pour la détection d'un sabotage de l'au moins un capteur vidéo (5) et **en ce que** ces moyens sont formés par des moyens d'éclairage (7, 7') qui sont agencés dans le boîtier et qui sont destinés à l'émission d'une lumière dans la zone surveillée.

2. Système selon la revendication 1, **caractérisé en ce que** les moyens d'éclairage (7, 7') sont agencés de telle sorte que l'émission de lumière dans la zone surveillée s'effectue à travers la fenêtre d'objectif (9) et/ou à travers la fenêtre d'entrée (10) ou à travers une fenêtre supplémentaire (11).

3. Système selon la revendication 2, **caractérisé en ce que**, dans le cas d'une émission de lumière à travers une fenêtre supplémentaire (11), les moyens d'éclairage (7) sont formés par une source lumineuse prévue pour l'indication d'alarmes.

4. Système selon la revendication 2, **caractérisé en ce que** deux moyens d'éclairage (7, 7') sont prévus, l'un (7) émettant son rayonnement à travers la fenêtre d'objectif (9) et l'autre (7') émettant son rayonnement à travers la fenêtre d'entrée (10).

5. Système selon l'une des revendications 1 à 4, **caractérisé en ce que** les moyens d'éclairage (7, 7') sont formés par des diodes électroluminescentes à infrarouges.

6. Système selon la revendication 2 ou 4, **caractérisé en ce que**, dans le cas d'un agencement des moyens d'éclairage (7) pour l'émission de lumière à travers la fenêtre d'objectif (9), il s'effectue une comparaison de la lumière réfléchie par la zone surveillée avec une valeur de consigne mesurée dans l'obscurité qui inclut aussi bien la réflexion de la zone surveillée que celle de la fenêtre d'objectif (9).

7. Système selon l'une des revendications 1 à 6, **caractérisé en ce qu'**il est prévu dans la zone surveillée des réflecteurs dont l'agencement est choisi de telle sorte que l'au moins un capteur vidéo (5) reçoit un signal net lorsque les moyens d'éclairage (7, 7') sont branchés.

8. Système selon la revendication 2, **caractérisé en ce que** lesdits moyens pour la détection d'un sabotage comprennent des moyens pour la mémorisation et la vérification de caractéristiques stables de l'image enregistrée par l'au moins un capteur vidéo (5).

9. Système selon la revendication 8, **caractérisé en ce que** la vérification des caractéristiques stables s'effectue en examinant l'image de la zone surveillée à la recherche de caractéristiques stables et en comparant à l'aide de méthodes de traitement d'image les caractéristiques stables ainsi trouvées avec les caractéristiques stables mémorisées.

10. Système selon l'une des revendications 1 à 9, **caractérisé en ce que** le système est équipé d'un éclairage supplémentaire agencé à l'extérieur du boîtier ou est raccordé à un éclairage externe.

11. Système selon la revendication 10, **caractérisé en ce que** l'éclairage supplémentaire ou l'éclairage externe est déclenché par le capteur de présence ou de mouvement (6).
